# EUROPÄISCHE PATENTSCHRIFT

(11) **EP 0 617 999 B1**
(45) Veröffentlichungstag und Bekanntmachung des Hinweises auf die Patenterteilung: **27.12.1996**
(21) Anmeldenummer: 94103364.9
(22) Anmeldetag: 05.03.1994
(51) Int. Cl.: B01F 13/08

(54) **Mischer mit magnetischer Kupplung**
Mixer with magnetic coupling
Mélangeur avec accouplement magnétique

(30) Priorität: 30.03.1993 DE 4310266
(43) Veröffentlichungstag der Anmeldung: 05.10.1994
(73) Patentinhaber: DRAISWERKE GmbH, D-68305 Mannheim (DE)
(72) Erfinder: Illing, Peter, D-64625 Bensheim (DE)
(74) Vertreter: Rau, Manfred, Dr. Dipl.-Ing.

(56) Entgegenhaltungen:
- EP-A- 0 408 093
- EP-A- 0 433 694
- EP-A- 0 437 394
- GB-A- 1 156 913
- US-A- 4 806 020

## Beschreibung

Die Erfindung betrifft einen Mischer nach dem Oberbegriff des Anspruches 1.

Derartige Mischer, die mit einer Zerkleinerungs-Einrichtung versehen werden, werden oft zum Mischen von Stoffen eingesetzt, von denen zumindest ein Teil besonders aggressiv, gesundheitsgefährdend oder auf andere Weise nicht umweltverträglich ist. Grundsätzlich besteht die Gefahr, daß an den die Behälterwand des Mischers oder Misch-Reaktors durchsetzenden Wellen der Zerkleinerungs-Einrichtungen derartige gefährliche Stoffe nach außen gelangen. Um dies zu vermeiden, sind Radialdichtringe, einfach wirkende Gleitring-Dichtungen oder doppelt wirkende Gleitring-Dichtungen eingesetzt worden, die aber den Nachteil haben, daß sie bei einem Ausfall einen Austritt der im Mischer befindlichen Stoffe nach außen nicht mehr verhindern. Auch wenn doppelt wirkende Gleitring-Dichtungen eingesetzt werden, kann es beim Ausfall der atmospährenseitigen Dichtung vorkommen, daß die Sperrflüssigkeit austritt, die selber nicht umweltverträglich sein muß, was dann wiederum auch den Austritt von im Mischer behandelten Stoffen zuläßt.

Aus der EP-A-0 408 093 ist eine Magnetkupplung bekannt, die zum Antrieb einer in einem Behälter befindlichen Rühreinrichtung dient. Zwischen dem außerhalb des Behälters befindlichen Antriebsmotor und der die Behälterwand durchsetzenden Welle des Rührers ist eine Magnet-Kupplung vorgesehen, die einen mit der Abtriebswelle des Motors gekoppelten, an einer Innenwand mit Permanentmagneten versehenen Treibkopf und einen in diesem Treibkopf angeordneten Läufer aufweist, der auf einer Außenseite mit den Permanentmagneten des Treibkopfes zugeordneten Permanentmagneten versehen ist und der mit einer mit dem Arbeitskopf gekoppelten Kupplungs-Abtriebswelle drehfest verbunden ist. Es ist ein einen Luftspalt zwischen den Permanentmagneten durchsetzender, den Läufer gas- und flüssigkeitsdicht umgebender Spalttopf vorgesehen. Die den Rührer tragenden, die Behälterwand durchsetzende Welle ist in einer Lagerbüchse gelagert.

Eine ähnliche Rühreinrichtung ist aus EP-A-0 433 694 bekannt.

Der Erfindung liegt die Aufgabe zugrunde, einen Mischer der gattungsgemäßen Art so auszugestalten, daß ein Austritt von im Mischer behandelten Stoffen durch die Ausnehmung, die die zum Arbeitskopf führende Welle der Zerkleinerungs-Einrichtung aufnimmt, zuverlässig vermieden wird.

Diese Aufgabe wird erfindungsgemäß durch die Merkmale im Kennzeichnungsteil des Anspruches 1 gelöst. Durch die Magnet-Kupplung in Verbindung mit dem Spalttopf wird erreicht, daß die Ausnehmung in der Behälterwand in einen geschlossenen Raum, nämlich den Innenraum des Spalttopfes mündet, der nach außen völlig abgedichtet ist. Durch die Ausgestaltung der Gleitring-Dichtung und die Führung der Sperrflüssigkeit wird erreicht, daß die Wärme, die durch Reibung und Wirbelströme entsteht, aus dem Innenraum des Spalttopfes abgeführt wird, wobei diese Sperrflüssigkeit gleichzeitig zum Schmieren des Lagers herangezogen wird, in dem der Läufer der Magnet-Kupplung gelagert ist.

Die Unteransprüche geben vorteilhafte Ausgestaltungen der Erfindung wieder.

Weitere Merkmale, Einzelheiten und Vorteile der Erfindung ergeben sich aus der nachfolgenden Beschreibung eines Ausführungsbeispieles anhand der Zeichnung, die im Längsschnitt einen Teil eines Mischers mit einer Zerkleinerungs-Einrichtung zeigt.

In der Zeichnung links ist eine zylindrische Behälterwand 1 eines Mischers bzw. Misch-Reaktors 2 dargestellt, in dessen Innenraum 3 ein nicht dargestelltes, drehantreibbares Mischwerk angeordnet ist. An der Behälterwand 1 ist eine Zerkleinerungs-Einrichtung 4 angebracht, deren Arbeitskopf 5 im Innenraum 3 angeordnet ist, um dort Mischgut-Agglomerate zu zerteilen, Mischgut zu scheren, zu homogenisieren oder das Mischgut auf andere Weise einer intensiven mechanischen Behandlung zu unterziehen. Derartige Mischer bzw. Misch-Reaktoren sind allgemein bekannt, beispielsweise aus der DE 38 39 671 A1 (entsprechend US-Patent 5 018 673).

Die Zerkleinerungs-Einrichtung 4 weist einen Elektro-Motor 6 auf, der über ein Traggerüst 7 auf einer Grundplatte 8 abgestützt ist, die an der Behälterwand 1 angebracht ist. Zwischen dem Motor 6 und dem Arbeitskopf 5 ist eine Magnet-Kupplung 9 vorgesehen, die innerhalb des Traggerüstes 7 angeordnet ist. Die Magnet-Kupplung 9 weist einen mit der Abtriebswelle 10 des Motors 6 drehfest verbundenen topfförmigen Treib-Kopf 11 auf, an dessen zylindrischer Innenwand 12 konzentrisch zur gemeinsamen Achse 13 von Motor 6, Kupplung 9 und Arbeitskopf 5 Permanentmagnete 14 angebracht sind, und zwar über den Innenumfang der Innenwand 12.

Der Arbeitskopf 5 ist mit einer Kupplungs-Abtriebswelle 15 drehfest verbunden, die die Behälterwand 1 bzw. die Grundplatte 8 durchsetzt. Sie ist auf der Außenseite des Mischers 2 in einem Lager 16 um die Achse 13 frei drehbar gelagert. Das Lager 16 weist einen mit der Grundplatte 8 verbundenen Lagerbock 17 auf, der mit einer keramischen Gleitlager-Schale 18 versehen ist. Auf der Abtriebswelle 15 ist eine Lagerhülse 19 drehfest angebracht, die in der Schale 18 drehbar angeordnet ist. Den Enden der Lagerhülse 19 sind noch Axial-Lagerringe 20 zugeordnet, die sich gegen entsprechende Lagerflächen 21 der Gleitlager-Schale 18 abstützen, wodurch die Abtriebswelle 15 einerseits frei drehbar und andererseits Axial unverschiebbar im ortsfesten Lagerbock 17 gelagert ist. Am außenliegenden freien Ende der Abtriebswelle 15 ist drehfest ein ebenfalls topfförmiger Läufer 22 angebracht, auf dessen zylindrischer Außenwand 22a Permanentmagnete 23 angeordnet sind, die konzentrisch zur Achse 13 und - bezogen auf die Richtung der Achse 13 - mit den Permanentmagneten 14 überdeckend angeordnet sind. Auch diese Permanentmagnete 23 sind über den Umfang des Läufers 22 verteilt angeordnet. Sie sind jeweils gegenpolig zu den Permanentmagneten 14 angeordnet. Zwischen den Permanentmagneten 14 und den Permanentmagneten 23 ist ein Luftspalt 24 ausgebildet, dessen Erstreckung radial zu Achse 13 grundsätzlich möglichst gering sein sollte, um die magnetische Kupplung zwischen den Permanentmagneten 14 und den Permanentmagneten 23 möglichst groß zu machen.

Es ist ein Spalttopf 25 vorgesehen, dessen zylindrische Wand 26 den Luftspalt 24 durchsetzt und dessen einstückig mit der Wand 26 ausgebildeter Boden 27 zwischen dem Boden 28 des Treibkopfes 11 und dem Boden 29 des Läufers 22 sich befindet. An seinem der Grundplatte 8 zugewandten offenen Ende ist der Spalttopf 25 mit einem Flansch 30 versehen und mittels einer Dichtung 31 abgedichtet mit der Grundplatte 8 gas- und flüssigkeitsdicht verschraubt.

Die Kupplungs-Abtriebswelle 15 ist in einer die Grundplatte 8 und die Behälterwand 1 durchsetzenden Ausnehmung 32 mittels einer einfach wirkenden Gleitring-Dichtung 33 abgedichtet, die auf ihrer dem Innenraum 34 des Spalttopfes 25 zugewandten Seite an einen Sperrflüssigkeits-Zuführkanal 35 angeschlossen ist. Die Sperrflüssigkeit verhindert einerseits den Austritt von Feststoffen aus dem Innenraum 3 des Mischers 2 in das Lager 16 und erst recht ins Freie. Soweit flüssige oder flüchtige Stoffe im Innenraum des Mischers 2 sind und durch die Gleitring-Dichtung 33 in den Innenraum 34 austreten, werden sie von der Sperrflüssigkeit aufgenommen und von dieser durch einen Sperrflüssigkeits-Abführkanal 36 abgeführt, der aus dem Innenraum 34 des Spalttopfes 25 ausmündet. Dieser Innenraum 34 des Spalttopfes 25 ist also vollständig mit Sperrflüssigkeit gefüllt. Um das Abströmen der Sperrflüssigkeit von der Gleitring-Dichtung 33 in den Innenraum 34 zu erleichtern, ist im Lagerbock 17 mindestens ein Übertritts-Kanal 37 vorgesehen. Die Sperrflüssigkeit kann weiterhin als Schmiermittel im Lager 16 wirken, wozu einerseits der Lagerbock 17 und andererseits die Gleitlager-Schale 18 mit Schmierkanälen 38 versehen sind, die zum Innenraum 34 hin offen sind. Die auch als Schmiermittel wirkende Sperrflüssigkeit muß nicht notwendigerweise Öl sein. Es kann die gleiche Flüssigkeit sein, die im Innenraum 3 des Mischers 2 eingesetzt wird. Falls diese Flüssigkeit aggressiv ist, müssen die im Innenraum 34 befindlichen Teile einschließlich des Spalttopfes 25 aus einem Werkstoff bestehen, der hiergegen resistent ist. Der Sperrflüssigkeits-Zuführkanal 35 und der Sperrflüssigkeits-Abführkanal 36 weisen jeweils auf ihrer Außenseite einen Anschluß 39, 40 auf, an dem eine Sperrflüssigkeits-Zuführleitung 41 bzw. eine Sperrflüssigkeits-Abführleitung 42 angeschlossen sind. Die Sperrflüssigkeits-Abführleitung 42 führt zu einem geschlossenen Behälter 43, aus dem wiederum die Zuführleitung 41 ausmündet. In die Zuführleitung ist eine Pumpe 44 geschaltet. Das Umpumpen der Sperrflüssigkeit in diesem geschlossenen Kreislauf erfolgt also in Richtung 45. Der Druck in diesem Sperrflüssigkeits-Kreislauf kann dem Druck im Innenraum 3 des Mischers bzw. Misch-Reaktors 2 angepaßt werden.

Der Arbeitskopf 5 weist in bekannter Weise auf das im Innenraum 3 des Mischers 2 befindlichen Ende der Kupplungs-Abtriebswelle 15 aufgespannte Messer 46 auf. Diese Messer sind bekannt, beispielsweise aus der DE 38 39 671 A1 (entsprechend US-Patent 5 018 673). Anstelle solcher Messerköpfe können aber auch sogenannte Rotor-Stator-Systeme vorgesehen sein, wobei dann mit der Abtriebswelle 15 der entsprechende Rotor gekoppelt ist. Derartige Rotor-Stator-Systeme sind beispielsweise aus der EP 0 200 003 A2 (entsprechend US-Patent 4 848 919) bekannt.

## Patentansprüche

1. Mischer mit einer einen Innenraum (3) umschließenden Behälterwand (1), mit einem im Innenraum (3) angeordneten drehantreibbaren Mischwerk und mit einer Zerkleinerungs-Einrichtung (4), die einen im Innenraum (3) des Mischers (2) angeordneten Arbeitskopf (5) aufweist und die mit einem außerhalb des Innenraums (3) des Mischers (2) angeordneten Elektro-Motor (6) drehantreibbar verbunden ist, wobei eine mit dem Arbeitskopf (5) drehfest gekoppelte Welle (15), die eine in der Behälterwand (1) ausgebildete mit einer Dichtung (33) versehene Ausnehmung (32) durchsetzt, mit einer Abtriebswelle (10) des Motors (6) gekoppelt ist, dadurch gekennzeichnet, daß zwischen der Abtriebswelle (10) des Motors (6) und der den Arbeitskopf (5) treibenden Welle (15) und außerhalb des Innenraums (3) des Mischers (2) eine Magnet-Kupplung (9) vorgesehen ist, die einen mit der Abtriebswelle (10) des Motors (6) gekoppelten, an einer Innenwand (12) mit Permanentmagneten (14) versehenen Treibkopf (11) und einen in dem Treibkopf (11) angeordneten Läufer (22) aufweist, der auf einer Außenwand (22a) mit den Permanentmagneten (14) des Treibkopfes (11) zugeordneten Permanentmagneten (23) versehen ist und der mit einer mit dem Arbeitskopf (5) gekoppelten Kupplungs-Abtriebswelle (15) drehfest verbunden ist, daß ein einen Luftspalt (24) zwischen den Permanentmagneten (14, 23) durchsetzender, den Läufer (22) gas- und flüssigkeitsdicht umgebender Spalttopf (25) vorgesehen ist, daß die in der Ausnehmung (32) befindliche Dichtung als einfach wirkende und zum Innenraum (34) des Spalttopfes (25) hin offene Gleitring-Dichtung (33) ausgebildet ist, die auf ihrer dem Innenraum (3) des Mischers (2) abgewandten Seite an einen Sperrflüssigkeits-Zuführkanal (35) angeschlossen ist und daß ein aus dem Inneraum (34) des Spalttopfes (25) ausmündender Sperrflüssigkeits-Abführkanal (36) vorgesehen ist.

2. Mischer nach Anspruch 1, dadurch gekennzeichnet, daß der Läufer (22) mit der Kupplungs-Abtriebswelle (15) in einem innerhalb des Spalttopfes (25) angeordneten Lager (16) frei drehbar und axial unverschiebbar gelagert ist.

3. Mischer nach Anspruch 2, dadurch gekennzeichnet, daß das Lager (16) als Gleitlager ausgebildet ist.

4. Mischer nach den Ansprüchen 1 und 3, dadurch gekennzeichnet, daß die Gleitflächen des Gleitlagers mittels Schmier-Kanälen (38) mit dem Innenraum (34) des Spalttopfes (25) verbunden sind.

5. Mischer nach einem der Ansprüche 1 bis 4, dadurch gekennzeichnet, daß der Sperrflüssigkeits-Zuführkanal (35) und der Sperrflüssigkeits-Abführkanal (36) in einen geschlossenen Sperrflüssig-Keitskreislauf einbezogen sind.

## Claims

1. Mixer with a container wall (1) surrounding an internal chamber (3), with a rotatable mixing device arranged in the internal chamber (3) and with a crushing system (4) which has a working head (5) arranged in the internal chamber (3) of the mixer (2) and is rotatably connected to an electric motor (6) arranged outside the internal chamber (3) of the mixer (2), wherein a shaft (15) which is rotationally engaged with the working head (5) and penetrates a recess (32) formed in the container wall (1) and provided with a seal (33) is coupled to an output shaft (10) of the motor (6), characterised in that between the output shaft (10) of the motor (6) and the shaft (15) driving the working head (5) and outside the internal chamber (3) of the mixer (2) there is provided a magnetic clutch (9) having a driving head (11) which is coupled to the output shaft (10) of the motor (6) and is provided with permanent magnets (14) on an internal wall (12) and having a rotor (22) which is arranged in a driving head (11), is provided, on an external wall (22a), with permanent magnets (23) allocated to the permanent magnets (14) of the driving head (11) and is rotationally engaged with a clutch output shaft (15) coupled to the driving head (5), in that a split pot (25) penetrating an air gap (24) between the permanent magnets (14, 23) and surrounding the rotor (22) in a gas-tight and liquid-tight manner is provided, in that the seal located in the recess (32) is designed as a simply acting sliding ring seal (33) which is open toward the internal chamber (34) of the split pot (25) and is connected to a barrier fluid supply duct (35) on its side remote from the internal chamber (3) of the mixer (2) and in that a barrier fluid discharge duct (36) issuing from the internal chamber (34) of the split pot (25) is provided.

2. Mixer according to claim 1, characterised in that the rotor (22) with the clutch output shaft (15) is mounted freely rotatably and axially unmovably in a bearing (16) arranged within the split pot (25).

3. Mixer according to claim 2, characterised in that the bearing (16) is designed as a sliding bearing.

4. Mixer according to claims 1 and 3, characterised in that the sliding faces of the sliding bearing are connected to the internal chamber (34) of the split pot (25) by lubricating ducts (38).

5. Mixer according to one of claims 1 to 4, characterised in that the barrier fluid supply duct (35) and the barrier fluid discharge duct (36) are contained in a closed barrier fluid circuit.

## Revendications

1. Mélangeur comportant une paroi de récipient (1) entourant une chambre intérieure (3), un outil de mélange pouvant être entraîné en rotation et disposé dans la chambre intérieure (3), un dispositif de fragmentation (4) qui possède une tête de travail (5) disposée dans la chambre intérieure (3) du mélangeur (2) et qui est relié, de manière à pouvoir être entraîné en rotation, par un moteur électrique (6) disposé à l'extérieur de la chambre intérieure (3) du mélangeur (2), et dans lequel un arbre (15), qui est couplé avec blocage en rotation à la tête de travail (5) et traverse une ouverture (32) formée dans la paroi de récipient (1) et pourvue d'une garniture d'étanchéité (33), est couplé à un arbre de sortie (10) du moteur (6), caractérisé en ce qu'entre l'arbre de sortie (10) du moteur (6) et l'arbre (15) entraînant la tête de travail (5) et à l'extérieur de la chambre intérieure (3) du mélangeur (2) est prévu un accouplement magnétique (9), qui possède une tête d'entraînement (11) accouplée à l'arbre de sortie (10) du moteur (6) et pourvue, au niveau d'une paroi intérieure (12), d'aimants permanents (14), et un rotor (22) disposé dans la tête d'entraînement (11) et qui est équipé, sur une paroi extérieure (22a), d'aimants permanents (23) associés aux aimants permanents (14) de la tête d'entraînement (11) et qui est relié, avec blocage en rotation, à un arbre de sortie (15) de l'accouplement couplé à la tête de travail (5), en ce qu'il est prévu un pot enveloppant (25) traversant un entrefer (24) entre les aimants permanents (14,23) et entourant le rotor (22) d'une manière étanche aux gaz et aux liquides, en ce que la garniture d'étanchéité située dans l'ouverture (32), est agencée sous la forme d'une garniture d'étanchéité à bague coulissante (33), qui agit de façon simple et s'ouvre en direction de l'espace intérieur (34) du pot enveloppant (25) et qui est raccordée, sur son côté tourné à l'opposé de la chambre intérieure (3) du mélangeur (2), à un canal (35) d'amenée d'un liquide obturant, et qu'il est prévu un canal (36) d'évacuation du liquide obturant, qui s'étend à partir de l'espace intérieur (34) du pot enveloppant (25).

2. Mélangeur selon la revendication 1, caractérisé en ce que le rotor (22) équipé de l'arbre de sortie d'accouplement (15) est monté de manière à pouvoir tourner librement, sans possibilité de déplacement axial, dans un palier (16) disposé à l'intérieur du pot enveloppant (25).

3. Mélangeur selon la revendication 2, caractérisé en ce que le palier (16) est agencé sous la forme d'un palier lisse.

4. Mélangeur selon les revendications 1 et 3, caractérisé en ce que les surfaces de glissement du palier lisse sont reliées au moyen de canaux de lubrification (38) à l'espace intérieur (34) du pot enveloppant (25).

5. Mélangeur selon l'une des revendications 1 à 4, caractérisé en ce que le canal (35) d'amenée du liquide obturant et le canal (36) d'évacuation du liquide de blocage sont insérés dans un circuit fermé prévu pour le liquide obturant.
